# FASCICULE DE BREVET EUROPEEN

(11) **EP 1 789 338 B1**
(45) Date de publication et mention de la délivrance du brevet: **03.12.2008**
(21) Numéro de dépôt: 05762734.1
(22) Date de dépôt: 17.05.2005
(51) Int. Cl.: B65D 47/08, B65D 83/76, B65D 47/20, A61M 35/00, A61M 11/00, A61M 15/08

(54) **CAPOT POUR TETE DE DISTRIBUTION DE PRODUIT FLUIDE**
KAPPE FÜR EINEN KOPF ZUR ABGABE VON FLUIDPRODUKTEN
CAP FOR A FLUID PRODUCT DISPENSING HEAD

(30) Priorité: 17.05.2004 FR 0450969
(43) Date de publication de la demande: 30.05.2007
(73) Titulaire: Valois SAS, 27110 Le Neubourg (FR)
(72) Inventeur: FOURMENT, Olivier, F-75016 PARIS (FR); PRUVOT, Samuel, F-27430 SAINT ETIENNE DU VAUVRAY (FR)
(74) Mandataire: CAPRI
(86) Numéro de dépôt international: PCT/FR2005/050334
(87) Numéro de publication internationale: WO 2005/113365

(56) Documents cités:
- EP-A- 0 621 199
- WO-A-02/098756
- WO-A-03/095323
- WO-A-20/04007313
- GB-A- 2 268 737
- US-A1- 2003 062 369
- US-A1- 2004 065 696
- US-A1- 2004 069 806

## Description

La présente invention concerne une tête de distribution destinée à être montée sur un distributeur de produit fluide, et notamment une tête comportant un capot pour sélectivement obturer et dégager un orifice de distribution, et concerne également un distributeur pourvu d'une telle tête. Une tête de distribution avec les caractéristiques du préambule de la revendication 1 est divulguée dans le document GB-A-2268737.

La mise en place d'un capot sur une tête de distribution remplit généralement plusieurs objectifs. Le premier est d'éviter tout encrassement de l'orifice de distribution, entre deux actionnements. Le capot peut aussi éviter des fuites de produit fluide. Le capot peut également éviter que le produit fluide contenu dans le réservoir ne soit en permanence au contact de l'air ambiant extérieur pouvant être à l'origine de contamination microbiologique du produit à délivrer et/ou d'une modification de la composition chimique dudit produit. Les capots répertoriés dans l'art antérieur ont ainsi pour objectif de sélectivement masquer et démasquer un orifice de distribution par lequel du produit contenu dans un réservoir peut s'échapper suite à un actionnement par un utilisateur. Ces capots ont ainsi pour but de recouvrir l'orifice de distribution lorsque l'utilisateur ne se sert pas du distributeur et de le découvrir par retrait dudit capot lorsque l'utilisateur désire distribuer une dose de produit fluide. Le retrait du capot est alors normalement mis en oeuvre par une traction axiale exercée sur le capot par l'utilisateur afin de désolidariser complètement ledit capot de la tête de distribution. Toutefois, des retraits accidentels sont susceptibles d'avoir lieu par exemple lors du transport d'un distributeur dans un sac pouvant alors être à l'origine de fuites de liquides dans le sac. De même, suite à une utilisation du distributeur, l'utilisateur peut omettre de replacer le capot au niveau de la tête de distribution pouvant alors provoquer les conséquences négatives précédemment évoquées.

La présente invention a pour but de palier aux inconvénients susmentionnés de l'art antérieur et de définir une tête de distribution à la fois simple à fabriquer et à assembler et de coût de revient faible. ,

La présente invention a donc pour but de fournir une tête de distribution qui limite notamment les risques d'encrassement de l'orifice de distribution, de fuites de produit fluide et de contamination du produit fluide entre deux actionnements.

Un autre but de la présente invention est de fournir une telle tête facilement manoeuvrable et pouvant éventuellement être manipulé d'une seule main.

La présente invention propose donc une tête de distribution destinée à être montée sur un distributeur de produit fluide, ladite tête de distribution comportant un corps pourvu d'un orifice de distribution, ladite tête étant pourvue d'un capot déplaçable entre une position fermée, dans laquelle il recouvre ledit orifice de distribution, et une position ouverte, dans laquelle il ne recouvre pas ledit orifice de distribution, ledit capot étant en permanence et en toutes positions relié audit corps.

Avantageusement, ledit capot est relié audit corps par un pont de matière.

Avantageusement, ledit pont de matière forme une charnière autour de laquelle ledit capot pivote entre ses deux positions.

Selon une caractéristique avantageuse de l'invention, ledit pont de matière est prévu sur ou à proximité de la périphérie d'une bride radiale formant surface d'actionnement de ladite tête. On fournit ainsi une tête de distribution comportant un capot dont le basculement en position d'ouverture n'occasionnera aucune gêne pour l'utilisateur lorsque celui-ci souhaitera comprimer la surface d'actionnement pour expulser une dose de produit fluide, le capot se décalant totalement par rapport à la surface d'actionnement.

Selon une autre caractéristique avantageuse de l'invention, ledit capot, en position fermée, avant la première utilisation du distributeur, comporte une sécurité et/ou témoin de premier usage. Cette caractéristique avantageuse permet de certifier la non utilisation du distributeur, et donc la précision du contenu de celui-ci ainsi que sa stérilité.

Avantageusement, ladite sécurité et/ou témoin de premier usage est réalisé(e) par une partie du capot destinée à être cassée, arrachée ou séparée dudit capot lors de la première utilisation, lorsque le capot est déplacé la première fois hors de sa position fermée.

Avantageusement, ladite sécurité et/ou témoin de premier usage comporte une projection reliée audit capot et coopérant avec le bord périphérique de ladite bride radiale, ladite projection devant être cassée, arrachée ou séparée pour permettre audit capot de passer de la position fermée initiale à la position ouverte.

Selon une autre caractéristique avantageuse de l'invention, ledit capot comporte au moins une ouverture latérale. Cette caractéristique facilite notamment le pivotement du capot par rapport au corps entre ses deux positions, en particulier dans le cas d'une tête de distribution nasale.

Avantageusement, ledit orifice de distribution est prévu sur une extension axiale dudit corps, ladite extension axiale passant à travers ladite ouverture lorsque le capot est déplacé entre ses deux positions fermée et ouverte. Ceci permet de réaliser un capot ayant des dimensions proches de celles de la tête de distribution, tout en étant imperdable, et notamment monté pivotant sur ladite tête, en particulier lorsque la tête est du type nasal.

Selon une autre caractéristique intéressante de l'invention ladite ouverture favorise le séchage du produit au niveau de l'orifice de distribution lorsque le capot est en position fermée.

Selon une autre caractéristique avantageuse de l'invention, ledit capot comporte une gâchette externe facilitant le maniement du capot.

Avantageusement, ladite gâchette se situe dans le prolongement de ladite ouverture. Ceci facilite l'actionnement du capot.

Avantageusement, ladite tête est une tête de distribution nasale destinée à être insérée dans une narine.

La présente invention propose également un distributeur de produit fluide comprenant un organe de distribution de produit fluide, tel qu'une pompe ou une valve, un réservoir de produit fluide et une tête de distribution telle que décrite ci-dessus.

Il est à noter que les caractéristiques revendiquées dans les différentes revendications peuvent être considérées indépendamment les unes des autres. Ainsi, par exemple, une ouverture latérale peut être mise en oeuvre indépendamment d'une charnière autour de laquelle le capot pivote, et une gâchette pourrait être mise en oeuvre indépendamment d'une ouverture latérale dans le capot.

L'invention sera maintenant plus amplement décrite en référence aux dessins joints donnant à titre d'exemple non limitatif un mode de réalisation de l'invention.

Sur les figures :
- la figure 1 est une vue schématique en section transversale d'une tête de distribution pourvue d'un capot selon un mode de réalisation de la présente invention en position fermée initiale,
- la figure 2 est vue similaire à celle de la figure 1, en position semi-ouverte,
- la figure 3 est une vue similaire à celle des figures 1 et 2, en position ouverte,
- la figure 4 est une vue partielle du détail A de la figure 1.

En référence aux figures, il est représenté une tête de distribution nasale, mais il est entendu que la présente invention s'applique à tout type de tête de distribution ou pulvérisation. La tête comporte un corps 1 pourvu d'un orifice de distribution 10, et cette tête de distribution de produit fluide est généralement destinée à être montée sur un organe de distribution apte à extraire du produit fluide contenu dans un réservoir. L'organe de distribution peut être par exemple une pompe ou une valve fixée sur un réservoir. Un capot de protection 2 est associé à ladite tête, ledit capot étant déplaçable entre une position fermée (figure 1), dans laquelle il recouvre l'orifice de distribution 10, et une position ouverte (figure 3), dans laquelle il ne recouvre pas cet orifice. Selon l'invention, ce capot est relié en permanence et en toutes positions à ladite tête, le capot étant ainsi appelé capot imperdable.

Dans l'exemple représenté d'une tête nasale, le corps 1 comprend une extension axiale 13 de configuration sensiblement cylindrique ou conique munie de l'orifice de distribution 10 à son extrémité. En variante, l'orifice de distribution 10 pourrait aussi se situer latéralement, par exemple pour une utilisation buccale. L'extension axiale 13 définit intérieurement avantageusement un conduit apte à faire communiquer l'orifice de distribution avec l'organe de distribution (non représenté). L'extension axiale 13 se prolonge avantageusement par une partie s'évasant vers l'extérieur et pouvant former une bride sensiblement radiale 12. Selon l'utilisation envisagée de la tête de distribution, l'extension axiale 13 ou la bride radiale 12 peuvent former une surface d'actionnement sur laquelle un utilisateur exerce une force pour déclencher la distribution d'une dose de produit fluide.

Une jupe 14 de forme avantageusement cylindrique s'étend vers le bas à partir de ladite bride radiale 12. Cette jupe s'étend avantageusement autour du col du réservoir (non représenté) avec son extrémité inférieure pouvant venir en butée contre le réservoir afin de définir une butée au déplacement translatif axial de la tête de distribution lors d'un actionnement.

Le capot 2 présente avantageusement une forme générale de cloche. Le capot 2 comporte un sommet 23 à partir duquel s'étendent des parois latérales 24 dont l'extrémité inférieure forme une couronne annulaire 25 apte à venir en appuie contre la bride radiale 12 dudit corps 1. Cette couronne annulaire 25 peut coopérer par frottement avec le bord externe de la bride 12 pour assurer un maintien du capot en position fermée et obliger l'utilisateur à surmonter ce frottement pour l'ouvrir.

Avantageusement, la liaison permanente du capot avec la tête est formée par un pont de matière 11 qui relie en permanence le capot 2 audit corps 1. Le pont de matière 11 constitue de préférence une charnière autour de laquelle pivote ledit capot pour sélectivement recouvrir ou découvrir l'orifice de distribution 10 définissant ainsi respectivement la position fermée et la position ouverte. La charnière 11 est avantageusement située en bordure de la surface d'actionnement, de préférence au niveau du bord périphérique 120 de la bride radiale 12. La disposition de la charnière 11 en périphérie de la bride 12 permet ainsi de déplacer le capot 2 relativement audit corps 1 de façon à ce que ledit capot 2 aille se placer en position ouverte en regard de la jupe 14 telle que visible sur la figure 3. Cette disposition particulièrement avantageusement de la charnière 11 assure ainsi un emplacement du capot 2 en position ouverte qui ne perturbera en aucun cas l'accessibilité à la bride radiale 12 destinée à être comprimée pour délivrer une dose de produit fluide. Le pont de matière 11 peut être réalisé d'une telle sorte qu'il sollicite élastiquement le capot en position de fermeture, l'utilisateur devant surmonter cette force élastique pour ouvrir le capot.

Une gâchette 22 est avantageusement prévue sur ledit capot afin de faciliter son maniement c'est à dire le passage du capot d'une position à une autre. Cette gâchette 22 forme avantageusement une houppette saillante que l'utilisateur peut facilement saisir pour déplacer ledit capot 2. Ce déplacement peut même être mis en oeuvre d'une seule main, le pouce de l'utilisateur pouvant par exemple venir appuyer sur ladite gâchette pour alors basculer le capot en position ouverte. Plus généralement, l'ouverture du capot et l'actionnement du distributeur peuvent être réalisé d'une main.

Avantageusement, le capot 2 comporte au moins une ouverture latérale 121. La gâchette 22 surplombe avantageusement cette ouverture latérale 21. L'ouverture latérale 21 peut présenter une forme quelconque : ronde, ovoïde, elliptique, ellipsoïdale, rectangulaire, carré, ... Elle est de préférence de dimension suffisante pour que l'extension axiale 13 ne puisse gêner ou bloquer le basculement du capot 2 autour de ladite charnière 11. L'ouverture latérale 21 présente également comme avantage d'aérer l'intérieur du capot 2 en position fermée et peut ainsi favoriser un séchage du produit susceptible de rester à proximité de l'orifice de distribution 10 à la suite d'une distribution de produit fluide. La présence de cette ouverture 121 dans le capot permet de réaliser un capot dont les dimensions sont proches de celles de la tête, même lorsqu'il s'agit d'une tête nasale dont l'extension axiale 13 peut être importante, tout en étant imperdable, et notamment monté pivotant sur ladite tête.

En outre, tel que représenté de façon plus détaillé en figure 4, le capot 2 comporte avantageusement une sécurité et/ou un témoin de premier usage 20. Cette sécurité et/ou ce témoin de premier usage 20 constitue un dispositif d'inviolabilité avérant que le capot 2 est bien resté en position fermée jusqu'à la première utilisation par l'utilisateur et donc qu'aucune dose de produit fluide n'a été distribuée au préalable. Ceci garantit le dosage du produit contenu dans le réservoir et sa stérilité. Cette sécurité et/ou ce témoin de premier usage est avantageusement solidaire dudit capot, au niveau de la couronne annulaire 25, et peut comporter une projection 200 apte à venir en appui contre le bord périphérique 120 de la bride radiale 12. Cette projection 200 se loge avantageusement sous le bord périphérique 120 afin d'interdire tout basculement du capot hors de sa position fermée. Ainsi, le basculement du capot et l'accessibilité à la bride radiale 12 formant surface d'actionnement ne seront permis qu'après avoir cassé, arraché ou séparé la projection 200 dudit capot. Le capot 2 pourra alors librement passer de la position fermée masquant l'orifice de distribution 10 vers une position ouverte démasquant ledit orifice 10 par rotation autour de ladite charnière 11.

Avantageusement, le capot peut aussi comporter des moyens anti-actionnement qui, en position fermée du capot, empêchent l'actionnement de l'organe de distribution (par exemple une pompe) et qui, en position d'ouverture du capot, permettent cet actionnement. Par exemple, le capot pourrait comprendre une extension ou projection adaptée à coopérer en position de fermeture avec une partie du réservoir ou un élément solidaire de celui-ci, pour former une butée mécanique empêchant l'actionnement. D'autres variantes de réalisation sont aussi envisageables.

Ainsi, le mode de réalisation tel que présenté de la tête de distribution met en oeuvre un capot solidarisé en permanence et en toutes positions à un corps afin de le rendre indissociable dudit corps et donc imperdable. Par ailleurs, ce capot permet de réaliser simplement un système de témoin de premier usage.

Il est à noter que diverses modifications peuvent être apportées à cette invention par l'homme du métier sans sortir du cadre de l'invention telle que défini dans les revendications annexées.

## Revendications

1. Tête de distribution destinée à être montée sur un distributeur de produit fluide, ladite tête de distribution comportant un corps (1) pourvu d'un orifice de distribution (10), ladite tête étant pourvue d'un capot (2) déplaçable entre une position fermée, dans laquelle il recouvre ledit orifice de distribution (10), et une position ouverte, dans laquelle il ne recouvre pas ledit orifice de distribution, ledit capot (2) étant en permanence et en toutes positions relié audit corps (1), ledit capot (2) comportant au moins une ouverture latérale (21), ledit orifice de distribution (10) étant prévu sur une extension axiale (13) dudit corps (1), **caractérisée en ce que** ladite extension axiale (13) passe à travers ladite ouverture (21) lorsque le capot (2) est déplacé entre ses deux positions fermée et ouverte.

2. Tête de distribution selon la revendication 1, dans laquelle ledit capot est relié audit corps (1) par un pont de matière (11).

3. Tête de distribution selon la revendication 2, dans laquelle ledit pont de matière (11) forme une charnière autour de laquelle ledit capot pivote entre ses deux positions.

4. Tête de distribution selon la revendication 2 ou 3, dans laquelle ledit pont de matière (11) est prévu sur ou à proximité de la périphérie d'une bride radiale (12) formant surface d'actionnement de ladite tête.

5. Tête de distribution selon l'une quelconque des revendications précédentes, dans laquelle ledit capot (2), en position fermée, avant la première utilisation du distributeur, comporte une sécurité et/ou témoin de premier usage (20).

6. Tête de distribution selon la revendication 5, dans laquelle ladite sécurité et/ou témoin de premier usage (20) est réalisé(e) par une partie du capot (2) destinée à être cassée, arrachée ou séparée dudit capot (2) lors de la première utilisation, lorsque le capot (2) est déplacé la première fois hors de sa position fermée.

7. Tête de distribution selon les revendication 4 et 5 et/ou 6, dans laquelle ladite sécurité et/ou témoin de premier usage (20) comporte une projection (200) reliée audit capot (2) et coopérant avec le bord périphérique (120) de ladite bride radiale (12), ladite projection (200) devant être cassée, arrachée ou séparée pour permettre audit capot (2) de passer de la position fermée initiale à la position ouverte.

8. Tête de distribution selon l'une quelconque des revendications précédentes, dans laquelle ladite ouverture (21) favorise le séchage du produit au niveau de l'orifice de distribution (10) lorsque le capot (2) est en position fermée.

9. Tête de distribution selon l'une quelconque des revendications précédentes, dans laquelle ledit capot (2) comporte une gâchette externe (22) facilitant le maniement du capot (2).

10. Tête de distribution selon la revendication 9, dans laquelle ladite gâchette (22) se situe dans le prolongement de ladite ouverture (21).

11. Tête de distribution selon l'une quelconque des revendications précédentes, dans laquelle ladite tête est une tête de distribution nasale destinée à être insérée dans une narine.

12. Distributeur de produit fluide **caractérisé en ce qu'**il comprend un organe de distribution de produit fluide, tel qu'une pompe ou une valve, un réservoir de produit fluide et une tête de distribution selon l'une quelconque des revendications précédentes.

## Claims

1. A dispenser head for mounting on a fluid dispenser, said dispenser head comprising a body (1) provided with a dispenser orifice (10), said head being provided with a cap (2) that is displaceable between a closed position, in which it covers said dispenser orifice (10), and an open position, in which it does not cover said dispenser orifice, said cap (2) being connected in permanent manner to said body (1), regardless of the position of said cap, said cap (2) including at least one side opening (21), said dispenser orifice (10) being provided in an axial extension (13) of said body (1), **characterized in that** said axial extension (13) passes through said opening (21) while the cap (2) is being displaced between its closed and open positions.

2. A dispenser head according to claim 1, in which said cap is connected to said body (1) via a bridge of material (11).

3. A dispenser head according to claim 2, in which said bridge of material (11) forms a hinge about which said cap pivots between its two positions.

4. A dispenser head according to claim 2 or claim 3, in which said bridge of material (11) is provided on, or in the proximity of, the periphery of a radial flange (12) that forms an actuator surface for actuating said head.

5. A dispenser head according to any preceding claim, in which said cap (2), in its closed position, before the dispenser is used for the first time, includes a first-use guarantee and/or indicator (20).

6. A dispenser head according to claim 5, in which said first-use guarantee and/or indicator (20) is formed by a portion of the cap (2) that is for breaking off, tearing off, or separating from the cap (2) during first use, when the cap (2) is moved for the first time from its closed position.

7. A dispenser head according to claims 4 and 5 and/or claim 6, in which said first-use guarantee and/or indicator (20) includes a projection (200) that is connected to said cap (2), and that co-operates with the peripheral edge (120) of said radial flange (12), said projection (200) needing to be broken off, torn off, or separated from said cap, so as to enable said cap (2) to pass from its initial closed position to its open position.

8. A dispenser head according to any preceding claim, in which said opening (21) promotes drying the fluid at the dispenser orifice (10) when the cap (2) is in its closed position.

9. A dispenser head according to any preceding claim, in which said cap (2) includes an external trigger (22), making it easier to manipulate the cap (2).

10. A dispenser head according to claim 9, in which said trigger (22) is situated in register with said opening (21).

11. A dispenser head according to any preceding claim, in which said head is a nasal dispenser head for inserting in a nostril.

12. A fluid dispenser, **characterized in that** it comprises: a fluid dispenser member, such as a pump or a valve; a fluid reservoir; and a dispenser head according to any preceding claim.

## Patentansprüche

1. Ausgabekopf zum Anbringen auf einem Spender für ein flüssiges Produkt, wobei der Ausgabekopf einen Körper (1) aufweist, der mit einer Ausgabeöffnung (10) versehen ist, wobei der Kopf mit einer Kappe (2) versehen ist, die zwischen einer geschlossenen Position, in der sie die Ausgabeöffnung (10) verschließt, und einer geöffneten Position, in der sie die Ausgabeöffnung nicht verschließt, umlegbar ist, wobei die Kappe (2) dauerhaft und in jeder Position mit dem Körper (1) verbunden ist, wobei die Kappe (2) mindestens eine seitliche Öffnung (21) aufweist, wobei die Ausgabeöffnung (10) auf einer axialen Verlängerung (13) des Körpers (1) vorgesehen ist, **dadurch gekennzeichnet, dass** die axiale Verlängerung (13) durch die Öffnung (21) hindurchgeht, wenn die Kappe (2) zwischen ihrer geschlossenen und ihrer geöffneten Position umgelegt wird.

2. Ausgabekopf nach Anspruch 1, wobei die Kappe durch eine Materialbrücke (11) mit dem Körper (1) verbunden ist.

3. Ausgabekopf nach Anspruch 2, wobei die Materialbrücke (11) ein Drehgelenk bildet, um das die Kappe zwischen ihren zwei Positionen verschwenkbar ist.

4. Ausgabekopf nach Anspruch 2 oder 3, wobei die Materialbrücke (11) auf dem oder in der Nähe des Umfang(s) eines radialen Flansches (12) vorgesehen ist, der eine Betätigungsfläche des Kopfes bildet.

5. Ausgabekopf nach einem der vorhergehenden Ansprüche, wobei die Kappe (2) in der geschlossenen Position vor der ersten Verwendung des Spenders eine Sicherung und/oder einen Nachweis für den erstmaligen Gebrauch (20) aufweist.

6. Ausgabekopf nach Anspruch 5, wobei die Sicherung und/oder der Nachweis für den erstmaligen Gebrauch (20) durch einen Abschnitt der Kappe (2) realisiert ist, der bei der erstmaligen Verwendung von der Kappe (2) abgebrochen, herausgezogen oder abgetrennt werden muss, wenn die Kappe (2) das erste Mal aus ihrer geschlossenen Position umgelegt wird.

7. Ausgabekopf nach den Ansprüchen 4 und 5 und/oder 6, wobei die Sicherung und/oder der Nachweis für den erstmaligen Gebrauch (20) einen Vorsprung (200) aufweist, der mit der Kappe (2) verbunden ist und mit dem Umfangsrand (120) des radialen Flansches (12) zusammenwirkt, wobei der Vorsprung (200) abgebrochen, herausgezogen oder abgetrennt werden muss, damit die Kappe (2) von der anfänglichen geschlossenen Position in die geöffnete Position überführt werden kann.

8. Ausgabekopf nach einem der vorhergehenden Ansprüche, wobei die Öffnung (21) das Trocknen des Produktes an der Ausgabeöffnung (10) fördert, wenn sich die Kappe (2) in der geschlossenen Position befindet.

9. Ausgabekopf nach einem der vorhergehenden Ansprüche, wobei die Kappe (2) einen äußeren Drücker oder Abzug (22) aufweist, der die Handhabung der Kappe (2) erleichtert.

10. Ausgabekopf nach Anspruch 9, wobei sich der Drücker (22) in der Verlängerung der Öffnung (21) befindet.

11. Ausgabekopf nach einem der vorhergehenden Ansprüche, wobei der Kopf ein nasaler Ausgabekopf zum Einführen in ein Nasenloch ist.

12. Spender für ein flüssiges Produkt, **dadurch gekennzeichnet, dass** er eine Ausgabeeinrichtung für ein flüssiges Produkt, wie eine Pumpe oder ein Ventil, einen Behälter für ein flüssiges Produkt und einen Ausgabekopf nach einem der vorhergehenden Ansprüche aufweist.
